# EUROPÄISCHE PATENTSCHRIFT

(11) **EP 1 400 662 B1**
(45) Veröffentlichungstag und Bekanntmachung des Hinweises auf die Patenterteilung: **08.08.2007**
(21) Anmeldenummer: 03103301.2
(22) Anmeldetag: 05.09.2003
(51) Int. Cl.: F01N 1/02

(54) **Resonatorschalldämpfer**
Silencer with resonator
Silencieux à résonateur

(30) Priorität: 21.09.2002 DE 10243884
(43) Veröffentlichungstag der Anmeldung: 24.03.2004
(73) Patentinhaber: MANN+HUMMEL GmbH, 71638 Ludwigsburg (DE)
(72) Erfinder: Spannbauer, Helmut, 71696, Möglingen (DE)

(56) Entgegenhaltungen:
- WO-A-98/59166
- DE-A- 10 102 040
- FR-A- 2 540 912
- FR-A- 2 743 848
- FR-A- 2 751 375
- US-A- 4 164 266
- US-A- 5 930 371

## Beschreibung

### Stand der Technik

Die Erfindung betrifft einen Schalldämpfer nach dem Oberbegriff des Patentanspruchs 1.

Aus der DE 198 18 873 ist ein Schalldämpfer für eine Brennkraftmaschine mit einem Abgasturbolader und nachgeordnetem Ladeluftkühler bekannt. Dieser basiert auf dem Prinzip eines Helmholtz-Resonators und enthält wenigstens eine Kammer, die durch ein Lochblech vom zugeordneten Strömungskanal getrennt ist. Dabei kann dieser Schalldämpfer im Abgasturbolader oder in den zu- oder abführenden Strömungskanälen angeordnet sein. Die Lochtiefe und damit die wirksame Resonatorhalslänge wird allein über die konstante Blechdicke des Lochblechs bestimmt. Hier ergibt sich der Nachteil, dass bei dem gewünschten zu dämpfenden Frequenzbereich auf Grund des oft sehr geringen zur Verfügung stehenden Bauraums und der durch die Stärke des Lochblechs fest vorgegebene Resonatorhalslänge ein Kompromiss eingegangen werden muss.

Aus der US 4164266 ist ein Schalldämpfer mit einem Lochblech bekannt, bei dem die Löcher von einem Lochblech einheitlicher Materialstärke umgeben sind.

Die Aufgabe der Erfindung ist es, die oben aufgeführten Nachteile zu vermeiden und einen Schalldämpfer zu schaffen, der leicht herzustellen ist, einen geringen Bauraum einnimmt und eine sehr große Variabilität bei dem zu dämpfenden Frequenzbereich besitzt. Diese Aufgabe wird durch die Merkmale des Patentanspruches 1 gelöst.

### Vorteile der Erfindung

Der erfindungsgemäße Schalldämpfer arbeitet nach dem Prinzip eines Helmholtz-Resonators, wobei wenigstens ein schallführendes Element dieses Schalldämpfers wenigstens eine Resonatorkammer enthält, die durch ein Lochblech vom korrespondierenden Strömungskanal getrennt ist. Das Lochblech kann hierbei in Form einer Röhre oder eines sonstigen in sich geschlossenen Elementes oder auch nur als Fragment geeignet zur Trennung von Resonatorkammer und strömungsführendem Kanal ausgeführt sein. Hierbei weist das Lochblech im direkten Bereich der darin angeordneten Löcher um wenigstens ein Loch herum eine im Vergleich zur restlichen Wanddicke des Lochblechs veränderte Wandstärke auf wobei die Wandstärke verringert ist. Auf diese Weise lässt sich der zu dämpfende Frequenzbereich besser steuern, ohne die Dauer und Schwingfestigkeit des Lochblechs nennenswert zu beeinflussen. Ebenso vorteilhaft ist hier, dass mit nur einem Lochblech viele verschiedene Schalldämpfer mit entsprechenden Dämpfungscharakteristiken realisiert werden können. So lässt sich die veränderte Wandstärke an wenigstens einem Loch des Lochblechs durch nachträgliche Maßnahmen, wie z. B. Senken, Schleifen und sonstige im Stand der Technik bekannte Maßnahmen realisieren. Das Lochblech kann hierfür aus Metall sein; es ist jedoch auch denkbar, dass es aus einem spritzgießfähigen Material besteht und die veränderten Wandstärken im Bereich wenigstens eines Loches durch entsprechende Auslegung des Spritzgießwerkzeuges hergestellt wird. Die Querschnittsform der im Lochblech angeordneten Löcher kann unabhängig von der veränderten Wandstärke gewählt und ausgeführt werden. Dadurch, dass die Resonatorhalslänge, also die Tiefe des Loches im Vergleich zur Lochblechstärke variiert wird, lässt sich so auf geringstem Raum ein breiter zu dämpfender Frequenzbereich realisieren. Vorzugsweise lässt sich dieser Schalldämpfer in einer Brennkraftmaschine, speziell einer aufgeladenen Brennkraftmaschine einsetzen. Es ist aber durchaus denkbar, diesen Schalldämpfer in weiteren im Stand der Technik bekannten schallführenden Leitungen bzw. Vorrichtungen anzuordnen. Hier sind als Beispiel Druckluftleitungen zu nennen.

Eine Ausgestaltung des erfindungsgemäßen Schalldämpfers zeichnet sich dadurch aus, dass die veränderte Wandstärke durch eine kegelförmige Senkung mit einem definierten Winkel zwischen den Senkflächen realisiert ist. Hierbei ist die gedämpfte Frequenz abhängig vom Winkel zwischen den Senkflächen. Je größer der zwischen den Senkflächen eingeschlossene Winkel ist, desto höher ist die zu dämpfende Frequenz. Die Senkung kann auf der zur Kammer hin führenden Seite oder auf der zum Strömungskanal führenden Seite des Lochblechs angeordnet sein. Bevorzugt ist sie in Richtung der Resonatorkammer ausgebildet.

In einer weiteren Ausgestaltung der Erfindung kann die Veränderung der Wandstärke im direkten Bereich der darin angeordneten Löcher durch eine, wenigstens eine Stufe umfassende, stufenweise Verringerung der Wandstärke realisiert werden. Die Anzahl der Stufen hierbei kann beliebig gewählt werden und ist abhängig von dem gewünschten zu dämpfenden Frequenzbereich und der im Lochblech vorhandenen Wandstärke. In der bevorzugten einstufigen Variante der Verringerung der Wandstärke ergibt sich der Vorteil einer exakt definierten neuen Resonatorhalslänge.

Weiterhin lässt sich eine Verringerung der Wandstärke in einer weiteren Ausgestaltung durch eine im wesentlichen halbkugelförmige Senkung realisieren. Durch empirische Versuche lässt sich der wirksame Frequenzbereich des Dämpfers in Abhängigkeit des Kugeldurchmessers feststellen.

Die oben dargestellten Verringerungen der Wandstärke im direkten Bereich wenigstens eines Loches im Lochblech sind durch die einfache Realisierung durch im Stand der Technik bekannte Senkmittel oder durch besondere Ausformungen des Spritzgießwerkzeuges gekennzeichnet. Ebenso lässt sich jedoch eine Ausgestaltung der Erfindung realisieren, die durch eine gezielte Materialanhäufung im Bereich der im Lochblech angeordneten Löcher gekennzeichnet ist.

Eine weitere Möglichkeit, die Wandstärke im interessierenden Lochbereich zu verändern, ist eine lochkongruente Ummantelung oder Einbindung wenigstens eines weiteren Lochblechs. Hierbei muss das weitere Lochblech eine zum ersten Lochblech korrespondierende Form aufweisen und wird direkt mit exakter Lochüberdeckung mittels Klebeverfahren, Schweißverfahren, Clipsverfahren oder über sonstige im Stand der Technik bekannte Verbindungsarten mit dem ersten Lochblech verbunden. Als vorteilhaft erweist sich hier die damit verbundene Nachrüst- bzw. Umrüstmöglichkeit eines vorhandenen Schalldämpfers.

Gemäß einer Ausgestaltung der Erfindung ist der erfindungsgemäße Schalldämpfer in eine Strömungsleitung einer Brennkraftmaschine zwischen einem Abgasturbolader und einer Ladeluftkühlung angeordnet. Hier wird der Schalldämpfer bevorzugt nahe der größten schallabgebenden Quelle, nämlich dem Abgasturbolader, angeordnet. Vorzugsweise besitzt der Schalldämpfer hier den gleichen Querschnitt wie die Strömungsleitung und wird zwischen Abgasturbolader und Strömungsleitung zum Ladeluftkühler eingesetzt. Alternativ lässt sich denken, dass der erfindungsgemäße Schalldämpfer die Strömungsleitung zwischen Abgasturbolader und Ladeluftkühler selbst darstellt.

In einer weiteren Ausgestaltung der Erfindung ist der erfindungsgemäße Schalldämpfer in einem schallführenden Element im Inneren eines Abgasturboladers einer Brennkraftmaschine angeordnet. Hier ist eine Nutzung in oder an sämtlichen schallführenden Teilen des Abgasturboladers denkbar und möglich. Beispielsweise sind hier Ein- oder Auslass des Verdichters inklusive der damit verbundenen Leitungen oder auch Ein- oder Auslass der Turbine mit den damit zusammengehörenden Leitungen zu nennen. Hierbei kann der Schalldämpfer einzeln oder in Kombination mit weiteren Schalldämpfern in verschiedenen Positionen eingesetzt werden.

Gemäß einer weiteren Ausgestaltung der Erfindung ist der erfindungsgemäße Schalldämpfer in einem schallführenden Element in einer abgasseitigen Leitung der Brennkraftmaschine angeordnet. Da abgasseitig ebenfalls Schallwellen in bestimmten Frequenzbereichen zu dämpfen sind, ist es ebenso möglich, diesen Schalldämpfer an einem oder mehreren Punkten im Abgasleitungssystem anzuordnen. Dabei kann der Schalldämpfer als Flanschverbindung zwischen zwei Leitungsteilen dienen oder aber in die Leitung integriert sein. Weiterhin kann der erfindungsgemäße Schalldämpfer in Kombination mit sonstigen im Stand der Technik bekannten Schalldämpfern kombiniert werden.

Eine weitere Ausgestaltung der Erfindung ist dadurch gekennzeichnet, dass der Schalldämpfer mit einer Kombination von Lochreihen mit unterschiedlichen Wandstärken des Lochblechs zur breitbandigeren Schalldämpfung versehen ist. Durch die unterschiedlichen Wandstärken im Bereich einzelner Löcher oder auch Lochreihen lässt sich ein besonders breites Spektrum von Frequenzen dämpfen. Die unterschiedlichen Wandstärken können wie oben beschrieben durch nachträgliche Bearbeitung oder schon im Herstellprozess des Lochblechs erzielt werden. Vorzugsweise wird der Schalldämpfer hier Kombinationen von Lochreihen mit jeweils unterschiedlichen Wandstärken des Lochblechs bei den Lochreihen aufweisen.

Eine alternative Lösung ist darin zu sehen, einen Schalldämpfer insbesondere für eine Brennkraftmaschine mit Turbolader, wobei wenigstens ein schallführendes Element wenigstens eine Kammer enthält, die durch ein Lochblech vom korrespondierenden Strömungskanal getrennt ist und dadurch nach dem Prinzip eines Helmholtz-Resonators aufgebaut ist, vorzusehen. Erfindungsgemäß weist das Lochblech im direkten Bereich der darin angeordneten Löcher bei jedem Loch eine kegelförmige Senkung auf, wobei der Winkel zwischen den Senkflächen zwischen 60 und 150° beträgt. Weiterhin erfolgen die Senkungen aus Richtung der Resonatorkammer. Hierbei ist das Resonatorrohr aus Metall und die Senkungen werden mechanisch von außen eingebracht.

In einer weiteren Ausgestaltung dieses Schalldämpfers beträgt die Wandstärke des Lochblechs in den nicht angesenkten Bereichen zwischen 0,5 und 5 mm und der Lochdurchmesser zwischen 1 und 20 mm.

Es ist vorteilhaft, den radialen Abstand zwischen Lochblech und einer äußeren Begrenzungswand zwischen 1 und 40 mm betragen zu lassen.

Ebenso vorteilhaft ist es, bei diesem Schalldämpfer das Verhältnis zwischen Kammervolumen und Summe der Lochblechen zwischen 4 und 40 cm³ pro cm² betragen zu lassen.

Die Veränderung der Wandstärke des Lochblechs ergibt eine Änderung der wirksamen Resonatorhalslänge. Allerdings hat sich gezeigt, dass eine zu geringe Wandstärkenänderung nur eine sehr geringe Veränderung der zu dämpfenden Frequenz ergibt. Bei den bisher bekannten Lösungen durfte die Wandstärke nicht zu weit herabgesetzt werden, um das Lochblech nicht zu stark zu schwächen und keinen Ausfall vorzuprogrammieren. Durch die nur partiell vorgenommene Verringerung der Wandstärke durch eine Senkung im Lochbereich wird dieser Nachteil vermieden, und es lassen sich so sehr kleine Resonatorhalslängen realisieren und dementsprechend der zu dämpfende Frequenzbereich in Richtung der höheren Frequenzen verschieben.

Der erfindungsgemäße Schalldämpfer wird vorteilhaft in einer Brennkraftmaschine mit wenigstens einem Abgasturbolader eingesetzt, wobei er dort ansaugseitig und/oder abgasseitig eingesetzt werden kann.

Diese und weitere Merkmale von bevorzugten Weiterbildungen der Erfindung gehen außer aus den Ansprüchen auch aus der Beschreibung und der Zeichnung hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

### Zeichnung

Weitere Einzelheiten der Erfindung werden in der Zeichnung anhand von schematischen Ausführungsbeispielen beschrieben. Hierbei zeigt
- Figur 1: Schematische Ansicht eines erfindungsgemäßen Schalldämpfers in einer besonderen Ausführungsform
- Figur 2: Darstellung der Korrelation zwischen Senkwinkel und Resonatorhalslänge
- Figur 3: Darstellung des Einflusses des Senkwinkels auf das Dämpfungsmaß

### Beschreibung der Ausführungsbeispiele

Die Figur 1 zeigt eine schematische Ansicht einer Ausführungsform der Erfindung. Dargestellt wird ein Schalldämpfer 10, bestehend aus einem Lochblech 11 und einer Resonatorkammerwand 14. Das Lochblech 11 weist eine im wesentlichen zylindrische Form auf und trennt den im Innern des Lochblechs 11 verlaufenden Strömungskanal von zwei Resonatorkammern 13a, 13b. Diese werden durch die, das Lochblech 11 im radialen Abstand umgebende, Resonatorkammerwand 14 gebildet, wobei die Kammern 13a, 13b durch eine Trennwand 15 voneinander getrennt werden. Im Bereich der Resonatorkammern 13a, 13b weist das Lochblech 11 Aussparungen 12 auf, welche zur Erzeugung des Helmholtz-Effekts dienen und über den gesamten Umfang verteilt sind. Die Ausparungen 12 sind im Lochblech 11 in Richtung der Resonatorkammerwand 14 angesenkt wobei die beiden Lochreihen jeweils einen unterschiedlichen Senkwinkel aufweisen. Hierdurch ergibt sich eine breitbandige Dämpfung des emittierten Schalls, da durch die unterschiedlichen Senkwinkel unterschiedliche Resonatorhalslängen erzielt werden. In der dargestellten Figur ist das Lochblech 11 aus Metall mit Möglichkeiten an den jeweiligen Enden mit weiterführenden Leitungsteilen oder einem Abgasturbolader verbunden zu werden. Die Resonatorkammerwand besteht aus einem Kunststoff, wie z.B. Polyamid 6.6 (PA 6.6) und wird mit dem Lochblech dichtend über Verklebung oder sonstige im Stand der Technik bekannten Verbindungsverfahren verbunden. Die Senkungen der Ausparungen 12 werden vor der Verbindung von Lochblech 11 und Resonatorkammerwand 14 mechanisch, mit definierten Senkwinkeln, eingebracht. Durch die Senkungen weicht die wirksame Resonatorhalslänge von der ursprünglichen Resonatorhalslänge, nämlich der Lochblechwandstärke s, ab.

Die Figur 2 zeigt den Zusammenhang zwischen Senkwinkel α und Resonatorhalslänge s. Der Figur 1 entsprechende Bauteile sind mit gleichen Bezugszeichen versehen. In der Figur 2 sind 3 Schnitte des Lochblechs 11 im Bereich der Aussparungen 12 mit jeweils unterschiedlichen Senkungen und unterschiedlichen Senkwinkeln αᵢ zu erkennen. Der untere Ausschnitt gemäß Figur 2c zeigt ein Lochblech 11 im Bereich einer Aussparung 12, welches keine Senkung aufweist, was dem Stand der Technik entspricht, und wobei die wirksame Resonatorhalslänge sᵢ der Wandstärke s des Lochblechs 11 entspricht. Ein Weg die zu dämpfende Frequenz anzuheben, ist die wirksame Resonatorhalslänge sᵢ zu verringern. Der mittlere Ausschnitt der Figur 2b zeigt widerum ein Lochblech 11 im Bereich einer Aussparung 12 mit einer Senkung unter dem Senkwinkel α₂. Hieraus resultiert eine Veringerung der Resonatorhalslänge zur wirksamen Resonatorhalslänge S₂. Im oberen Ausschnitt gemäß Figur 2a ist der Senkwinkel αᵢ gegenüber dem mittleren Ausschnitt noch zu einem Senkwinkel α₁ vergrößert worden. Aufgrund des vergrößerten Senkwinkels α₁ ergibt sich wiederum eine veringerte Resonatorhalslänge s₁. Es ist also zu erkennen, dass eine Senkung im Bereich der Aussparungen 12 des Lochblechs 11 zu einer Reduzierung der wirksamen Resonatorhalslänge sᵢ führt, wobei eine Vergrößerung des Senkwinkels αᵢ zu weiterer Reduzierung der wirksamen Resonatorhalslänge Sᵢ führt. So läßt sich also eine Resonatorhalslängenreduzierung bei im wesentlichen gleichbleibender Wandstärke s des Lochblechs 11 ohne nennenswerte Schwächung desselben erzielen.

Die Auswirkungen der Reduzierung der wirksamen Resonatorhalslänge sᵢ auf die zu dämpfende Frequenz F ist in Figur 3 dargestellt. Deutlich ist die grundsätzliche Wirkung von Helmholtz-Resonatoren mit einem Dämpfungsmaß über 20 dB gegenüber einer Leitung mit gleichem Durchmesser ohne Schalldämpfer gemäß Verlauf X zu erkennen. Weiterhin zeigt sich eine Verlagerung der gedämpften Frequenzen bei unterschiedlichen bzw. keinen Senkungen im Bereich der Aussparungen 12 des Lochblechs 11. Der getestete Schalldämpfer weist eine vollumfängliche Lochreihe mit einer ebenso vollumfänglichen, konzentrischen Resonatorkammer auf. Bei einer Ansenkung der Ausparungen gegenüber den nicht angesenkten Aussparungen verschiebt sich die gedämpfte Frequenz in Richtung der höheren Frequenzen. Vergrößert man nun den Senkwinkel αᵢ, so ergibt sich eine weitere Verschiebung der Dämpfungsfrequenz in Richtung der höheren Frequenzen. Dieses bestätigt die zu den Figuren 2 getroffene Aussage einer Veringerung der wirksamen Resonatorhalslänge sᵢ bei Vergrößerung des Senkwinkels αᵢ. Über die in Testreihen gewonnenen Ergebnisse und durch die Anwendung mehrerer Lochreihen mit unterschiedlichen Senkwinkeln läßt sich so ein exakt auf das zu dämpfende Frequenzspektrum abgestimmter Breitbandresonator mit geringem Platzbedarf und Herstellungskosten realisieren.

## Patentansprüche

1. Schalldämpfer, insbesondere einer Brennkraftmaschine, vorzugsweise einer aufgeladenen Brennkraftmaschine, wobei wenigstens ein schalfführendes Element wenigstens eine Resonatorkammer enthält, die durch ein Lochblech vom korrespondierendem Strömungskanal getrennt ist und dadurch nach dem Prinzip eines Helmholtz Resonators aufgebaut ist, **dadurch gekennzeichnet, dass** das Lochblech im direk-ten Bereich der darin angeordneten Löcher um wenigstens ein Loch herum eine veränderte Wandstärke aufweist, wobei die Wandstärke verringert ist.

2. Schalldämpfer nach Anspruch 1, **dadurch gekennzeichnet, dass** die veränderte Wandstärke durch eine kegelförmige Senkung mit einem definierten Winkel zwischen den Senkflächen realisiert ist

3. Schalldämpfer nach Anspruch 1, **dadurch gekennzeichnet, dass** die veränderte Wandstärke durch eine wenigstens eine Stufe umfassende stufenweise Verringerung der Wandstärke realisiert ist.

4. Schalldämpfer nach Anspruch 1, **dadurch gekennzeichnet dass** die veränderte Wandstärke durch eine, im Wesentlichen halbkugelförmige Senkung realisiert ist.

5. Schalldämpfer nach Anspruch 1, **dadurch gekennzeichnet, dass** die veränderte Wandstärke durch eine lochkongruente Verbindung mit wenigstens einem weiteren Lochblech realisiert ist.

6. Schalldämpfer nach einem der vorhergehenden Ansprüche, **dadurch gekennzeichnet, dass** der Schalldämpfer in einer Strömungsleitung einer Brennkraftmaschine zwischen einem Abgasturbolader und einer Ladeluftkühlung angeordnet ist.

7. Schalldämpfer nach einem der Ansprüche 1 bis 5, **dadurch gekennzeichnet, dass** der Schalldämpfer in einem schallführenden Element im Innern eines Abgasturboladers einer Brennkraftmaschine angeordnet ist.

8. Schalldämpfer nach einem der Ansprüche 1 bis 5, **dadurch gekennzeichnet, dass** der Schalldämpfer in einem schallführenden Element in einer abgasseitigen Leitung der Brennkraftmaschine angeordnet ist.

9. Schalldämpfer nach einem der vorhergehenden Ansprüche, **dadurch gekennzeichnet, dass** der Schalldämpfer mit einer Kombination von Lochreihen mit unterschiedlichen Wandstärken des Lochblechs zur breitbandigeren Schalldämpfung versehen ist.

10. Schalldämpfer nach Anspruch 2, **dadurch gekennzeichnet, dass** das Lochblech im direkten Bereich der darin angeordneten Löcher bei jedem Loch eine kegelförmige Senkung enthält und wobei der Winkel zwischen den Senkflächen zwischen 60° und 150° beträgt.

11. Schalldämpfer nach Anspruch 10, **dadurch gekennzeichnet, dass** die Wandstärke des Lochblechs in den Bereichen die nicht angesenkt sind zwischen 0,5 und 5 mm beträgt und der Lochdurchmesser zwischen 1 und 20 mm beträgt.

12. Schalldämpfer nach einem der Ansprüche 10 oder 11, **dadurch gekennzeichnet, dass** der radiale Abstand zwischen Lochblech und einer äußeren Begrenzungswand zwischen 1 und 40 mm beträgt.

13. Schalldämpfer nach einem oder mehreren der Ansprüche 10 bis 12, **dadurch gekennzeichnet, dass** das Verhältnis zwischen Kammervolumen und Summe der Lochflächen zwischen 4 und 40 cm³/cm² beträgt.

14. Schalldämpfer nach einem der vorhergehenden Ansprüche, **dadurch gekennzeichnet, dass** eine Veränderung der Lochblechwandstärke eine Änderung der wirksamen Resonatorhalstänge ergibt.

15. Brennkraftmaschine mit wenigstens einem Abgasturbolader, **dadurch gekennzeichnet, dass** ein Schalldämpfer nach einem der vorhergehenden Ansprüche vorhanden ist.

## Claims

1. Silencer, more especially of an internal combustion engine, preferably a supercharged internal combustion engine, wherein at least one sound conducting element includes at least one resonator chamber, which is separated from the corresponding flow duct by a perforated plate and in this way is designed according to the principle of a Helmholtz resonator, **characterised in that** the perforated plate, in the direct region of the holes that are disposed in the said perforated plate, has a modified wall thickness around at least one hole, wherein the wall thickness is reduced.

2. Silencer according to claim 1, **characterised in that** the modified wall thickness is realised by means of a cone shaped depression with a defined angle between the depressed faces.

3. Silencer according to claim 1, **characterised in that** the modified wall thickness is realised by means of a stepwise reduction in the wall thickness that includes at least one step.

4. Silencer according to claim 1, **characterised in that** the modified wall thickness is realised by means of a depression that is substantially hemispherical.

5. Silencer according to claim 1, **characterised in that** the modified wall thickness is realised by means of a connection to at least one additional perforated plate, the hole of the said connection being congruent.

6. Silencer according to one of the preceding claims, **characterised in that** the silencer is disposed in a flow line of an internal combustion engine between an exhaust gas turbocharger and a charge cooling means.

7. Silencer according to one of claims 1 to 5, **characterised in that** the silencer is disposed in a sound-conducting element in the interior of an exhaust gas turbocharger of an internal combustion engine.

8. Silencer according to one of claims 1 to 5, **characterised in that** the silencer is disposed in a sound conducting element in a line on the exhaust gas side of the internal combustion engine.

9. Silencer according to one of the preceding claims, **characterised in that** the silencer is provided with a combination of series of holes with different wall thicknesses of the perforated plate for broader band sound damping.

10. Silencer according to claim 2, **characterised in that** the perforated plate, in the direct region of the holes disposed in the said perforated plate, has a cone-shaped depression at each hole and wherein the angle between the depressed faces is between 60° and 150°.

11. Silencer according to claim 10, **characterised in that** the wall thickness of the perforated plate in the regions that are not depressed is between 0.5 and 5 mm and the hole diameter is between 1 and 20 mm.

12. Silencer according to one of claims 10 or 11, **characterised in that** the radial distance between perforated plate and an outer defining wall is between 1 and 40 mm.

13. Silencer according to one or more of claims 10 to 12, **characterised in that** the ratio between chamber volume and the sum of the hole areas is between 4 and 40 cm³/cm².

14. Silencer according to one of the preceding claims, **characterised in that** a modification of the wall thickness of the perforated plate produces a modification of the effective length of the resonator neck.

15. Internal combustion engine with at least one exhaust gas turbocharger, **characterised in that** there is a silencer that is in accordance with one of the preceding claims.

## Revendications

1. Silencieux, en particulier d'un moteur à combustion interne, de préférence d'un moteur à combustion interne suralimenté, dans lequel au moins un élément conducteur du son contient au moins une chambre de résonateur séparée du canal d'écoulement correspondant par une tôle perforée et de ce fait construite selon le principe d'un résonateur de Helmholtz, **caractérisé en ce que** la tôle perforée présente une épaisseur de paroi modifiée autour d'au moins un trou dans la zone directe des trous pratiqués dans celle-ci, réduisant ainsi l'épaisseur de paroi.

2. Silencieux selon la revendication 1, **caractérisé en ce que** l'épaisseur de paroi modifiée est réalisée par un fraisage conique avec un angle défini entre les faces fraisées.

3. Silencieux selon la revendication 1, **caractérisé en ce que** l'épaisseur de paroi modifiée est réalisée par une diminution étagée, comportant au moins un étage, de l'épaisseur de paroi.

4. Silencieux selon la revendication 1, **caractérisé en ce que** l'épaisseur de paroi modifiée est réalisée par un fraisage essentiellement hémisphérique.

5. Silencieux selon la revendication 1, **caractérisé en ce que** l'épaisseur de paroi modifiée est réalisée par un assemblage avec au moins une autre tôle perforée en correspondance avec les trous.

6. Silencieux selon l'une quelconque des revendications précédentes, **caractérisé en ce que** le silencieux est disposé dans une conduite d'écoulement d'un moteur à combustion interne entre un turbocompresseur de gaz d'échappement et un refroidissement de l'air d'admission.

7. Silencieux selon l'une quelconque des revendications 1 à 5, **caractérisé en ce que** le silencieux est disposé dans un élément conduisant le son à l'intérieur d'un turbocompresseur de gaz d'échappement du moteur à combustion interne.

8. Silencieux selon l'une quelconque des revendications 1 à 5, **caractérisé en ce que** le silencieux selon l'invention est disposé dans un élément conduisant le son dans une conduite côté gaz d'échappement du moteur à combustion interne.

9. Silencieux selon l'une quelconque des revendications précédentes, **caractérisé en ce que** le silencieux est pourvu d'une combinaison de rangées de trous avec des épaisseurs de paroi différentes de la tôle perforée pour une insonorisation à plus large bande.

10. Silencieux selon la revendication 2, **caractérisé en ce que** la tôle perforée présente, dans la zone directe des trous pratiqués dans celle-ci, un fraisage conique à chaque trou, où l'angle entre les faces fraisées vaut entre 60 et 150°.

11. Silencieux selon la revendication 10, **caractérisé en ce que** l'épaisseur de paroi de la tôle perforée dans les zones non fraisées est de 0,5 à 5 mm et le diamètre des trous mesure entre 1 et 20 mm.

12. Silencieux selon l'une quelconque des revendications 10 ou 11, **caractérisé en ce que** la distance radiale entre la tôle perforée et une paroi de limitation extérieure mesure entre 1 et 40 mm.

13. Silencieux selon une ou plusieurs des revendications 10 à 12, **caractérisé en ce que** le rapport entre le volume de la chambre et la somme des surfaces des trous vaut entre 4 et 40 cm³ par cm².

14. Silencieux selon l'une quelconque des revendications précédentes, **caractérisé en ce qu'**une modification de l'épaisseur de paroi de la tôle perforée produit une variation de la longueur utile du col de résonateur.

15. Moteur à combustion interne comportant au moins un turbocompresseur de gaz d'échappement, **caractérisé en ce qu'**il est équipé d'un silencieux selon l'une quelconque des revendications précédentes.
